# EUROPÄISCHE PATENTANMELDUNG

(11) **EP 4 502 473 A1**
(43) Veröffentlichungstag der Anmeldung: **05.02.2025**
(21) Anmeldenummer: 24191958.8
(22) Anmeldetag: 31.07.2024
(51) Int. Cl.: F24D 3/08, F24D 12/02, F24D 19/10, F24H 9/02, F24H 9/14, F24D 11/02

(54) **HEIZSYSTEM UND HEIZVORRICHTUNG, INSBESONDERE HYBRIDHEIZVORRICHTUNG**

(30) Priorität: 03.08.2023 DE 102023207434; 29.07.2024 DE 102024207113
(71) Anmelder: Robert Bosch GmbH, 70442 Stuttgart (DE)
(72) Erfinder: Wedel, Udo, 35606 Solms (DE); Marko, Armin, 35043 Marburg (DE); Bac, Roald, 3833HS Leusden (NL); Fuechten, Thomas, 57234 Wilnsdorf-Obersdorf (DE)

(57) **Zusammenfassung**

Es wird ein Heizsystem (10a; 10b; 10c) mit einer Heizvorrichtung (12a; 12b; 12c), insbesondere einer Hybridheizvorrichtung, die zumindest zwei Heizeinheiten (14a, 16a; 14b, 16b; 14c, 16c) aufweist, und mit einer Alternativheizeinheit (18a; 18b; 18c), die insbesondere als Elektroheizblock ausgebildet ist, vorgeschlagen.

## Beschreibung

### Stand der Technik

Es sind bereits Hybridheizvorrichtungen mit einer Wärmepumpe und einem Gasheizblock bekannt, die dazu vorgesehen sind, Wärmeenergie für ein zentrales Heizungssystem eines Haushalts und eines Warmwassersystems eines Haushalts bereitzustellen. Die Wärmepumpe liefert hierbei Energie bis zu einer bestimmten Temperatur, insbesondere abhängig von einem verwendeten Kältemittel in der Wärmepumpe, wie beispielsweise bis zu einer Temperatur von 55°C. Benötigt das Heizungssystem und das Warmwassersystem eine höhere Temperatur und damit eine erhöhte Energiemenge wird der Gasheizblock dazu geschaltet.

### Offenbarung der Erfindung

Es wird ein Heizsystem mit einer Heizvorrichtung, insbesondere einer Hybridheizvorrichtung, die zumindest zwei Heizeinheiten aufweist, und mit einer Alternativheizeinheit, die insbesondere als Elektroheizblock ausbildet ist, vorgeschlagen. Unter einer "Hybridheizvorrichtung" sollen in diesem Zusammenhang Heizvorrichtungen mit zumindest zwei Heizeinheiten verstanden werden, die auf zwei unterschiedlichen Energieumwandlungsprinzipien basieren, wie insbesondere auf einem Prinzip, bei dem ein Brennstoff, insbesondere ein fossiler Brennstoff, verbrannt wird, um Wärmeenergie zu gewinnen, und einem Prinzip, bei dem elektrische Energie in Wärmeenergie umgewandelt wird. Unter einer "Alternativheizeinheit" soll in diesem Zusammenhang eine Heizeinheit verstanden werden, die sich zumindest von einer und vorzugsweise von beiden der zumindest zwei Heizeinheiten der Heizvorrichtung unterscheidet, und zwar insbesondere in ihrem Energieumwandlungsprinzip. Dabei sind verschiedene, dem Fachmann als sinnvoll erscheinende Ausgestaltungen denkbar, besonders vorteilhaft ist die Alternativeinheit jedoch als Elektroheizblock ausgebildet, und zwar vorzugsweise mit Widerstandsheizelementen, so dass insbesondere das Heizsystem vollständig elektrisch betrieben werden kann. Ferner kann zumindest eine Heizeinheit der Heizvorrichtung und/oder die Alternativheizeinheit als Wasserstoffheizeinheit ausgebildet sein.

Die Alternativheizeinheit kann bereits zumindest teilweise vorinstalliert und somit insbesondere als Ersatz zumindest einer der Heizeinheiten der Hybridheizeinheit vorgesehen sein. Alternativ ist jedoch vorzugsweise zumindest eine der zwei Heizeinheiten der Heizvorrichtung zum Austausch mit der Alternativheizeinheit vorgesehen, und zwar besonders bevorzugt durch einen Endkunden. Unter "vorgesehen" soll in diesem Zusammenhang speziell ausgestattet, speziell ausgelegt und/oder speziell programmiert verstanden werden. Vorzugsweise sind Steckverbindungen vorgesehen, mittels derer die Alternativheizeinheit elektrisch und vorzugsweise auch steuerungstechnisch einfach installiert werden kann und somit eine sogenannte Plug-and-Play-Lösung erreicht werden kann. Dabei kann die auszutauschende Heizeinheit nur deaktiviert oder auch deaktiviert und entfernt werden.

Durch eine entsprechende Ausgestaltung kann eine besonders hohe Flexibilität erreicht werden, und zwar im Hinblick auf eine Verwendung von Brennstoff und elektrischem Strom, sowie im Hinblick auf einen erforderlichen Energiebedarf und Temperaturen im System, und zwar insbesondere auch nach einer Installation. Es kann besonders vorteilhaft auf Veränderungen reagiert werden, wie beispielsweise auf einen geringeren Energiebedarf aufgrund einer neu installierten Wärmedämmung, einer veränderten Verfügbarkeit, beispielsweise durch eine Installation einer PV-Anlage, Warmwasserkollektoren, einer Preisveränderung bzgl. Strom, Brennstoff usw.

Die Heizvorrichtung kann dabei verschiedene, dem Fachmann als sinnvoll erscheinende Heizeinheiten aufweisen, jedoch besonders vorteilhaft ist eine Heizeinheit als Brennstoffheizblock, insbesondere als Gasheizblock, und/oder zumindest als Wärmepumpe ausgebildet. Es kann die Wärmepumpe zum Austausch vorgesehen sein. Besonders vorteilhaft ist jedoch der Brennstoffheizblock zum Austausch vorgesehen, wodurch besonders flexibel auf zu erwartende Veränderungen reagiert werden kann.

In einer weiteren Ausgestaltung wird vorgeschlagen, dass das Heizsystem ein Gehäuse aufweist, wobei die zumindest zwei Heizeinheiten der Heizvorrichtung jeweils zumindest teilweise innerhalb des Gehäuses angeordnet sind, wie vorteilhaft ein Brenner einer als Brennstoffheizblock ausbildeten Heizeinheit und eine Inhauseinheit einer als Wärmepumpe ausgebildeten Heizeinheit. Besonders vorteilhaft ist zudem eine Hydraulikeinheit des Heizsystems, die vorzugsweise zumindest teilweise einstückig mit einer Hydraulikeinheit der als Wärmepumpe ausgebildeten Heizeinheit ausgeführt ist, innerhalb des Gehäuses angeordnet, wie vorteilhaft eine Pumpe zu einem Wasserumwälzen innerhalb eines Haushalts, Ventile, wie Druckausgleichsventile, Ausgleichsbehälter und/oder Entgasereinheiten usw.

Grundsätzlich ist auch denkbar, dass der Fachmann andere als sinnvoll erscheinende Unterheiten der zumindest zwei Heizeinheiten innerhalb des Gehäuses anordnet. Es kann eine vorteilhaft kompakte und kostengünstige Einheit erreicht werden, und zwar insbesondere, wenn zudem die Alternativheizeinheit innerhalb des Gehäuses angeordnet ist, entweder bereits nach einer Vorinstallation, bereits bei Auslieferung, oder zumindest nach einem Austausch und dazu vorgesehen ist, innerhalb des Gehäuses angeordnet zu werden. Ein Installateur kann den Austausch mit minimalem Aufwand, insbesondere CO2-frei ausführen. Beim Austausch kann vorteilhaft ein freiwerdender Raum genutzt werden, der zuvor durch die auszutauschende Heizeinheit der Heizvorrichtung belegt war, wie vorzugsweise der als Brennstoffheizblock ausgebildeten Heizeinheit, oder es kann ein gezielt dazu vorgesehener Bereich innerhalb des Gehäuses genutzt werden, wie vorzugsweise ein an den Brennstoffheizblock angrenzender Bereich.

Ferner wird vorgeschlagen, dass das Heizsystem eine Steuer- und/oder Regeleinheit aufweist, die dazu vorgesehen ist, die Alternativheizeinheit zu steuern und/oder zu regeln, wodurch Bauteile und Kosten eingespart werden können. Besonders vorteilhaft ist dabei die Steuer- und/oder Regeleinheit zudem innerhalb des Gehäuses angeordnet. Eine vorgesehene Elektronikeinheit bleibt vorteilhaft unverändert.

Vorteilhaft bleibt auch eine Hydraulikeinheit des Heizsystems bei einer Deaktivierung einer der Heizeinheiten der Heizvorrichtung und beim Aktivieren der Alternativheizeinheit unverändert.

Zudem können Bauteile und Installationsaufwand eingespart werden, wenn die Alternativeinheit dazu vorgesehen ist, ein Signal zumindest einer der Heizeinheiten zu verarbeiten, und zwar besonders vorteilhaft ein Signal zur Steuerung eines Gebläses.

Weiter wird vorgeschlagen, dass das Heizsystem einen Primärkreislauf umfasst, welcher zumindest einen von den Heizeinheiten und/oder der Alternativheizeinheit unterschiedlichen internen Wärmeübertrager zur Erwärmung von Brauch- und/oder Trinkwasser umfasst. Vorzugsweise sind die Heizeinheiten oder zumindest eine der Heizeinheiten und die Alternativheizeinheit in dem Primärkreislauf fluidtechnisch eingebunden. Der Primärkreislauf ist vorzugsweise zu einer Umwälzung eines Wärmeträgers, insbesondere Heizungswasser, vorgesehen, um Wärme von den Heizeinheiten oder einer der Heizeinheiten und der Alternativheizeinheit auf Verbraucher, wie beispielsweise eine Raumheizung und/oder eine Warmwasseraufbereitung zu übertragen. Der interne Wärmeübertrager ist vorzugsweise zur Warmwasseraufbereitung vorgesehen. Der interne Wärmeübertrager ist vorzugsweise in dem Gehäuse der Heizvorrichtung angeordnet. Der interne Wärmeübertrager ist vorzugsweise als Durchlauferhitzer ausgelegt. Alternativ oder zusätzlich zu dem internen Wärmeübertrager kann das Heizsystem einen Warmwasserspeicher, insbesondere außerhalb des Gehäuses der Heizungsvorrichtung, zur Vorratshaltung von Warmwasser aufweisen, welcher fluidtechnisch in einen Sekundärkreislauf des Heizsystems eingebunden ist. Bei einer Ausgestaltung mit einem Warmwasserspeicher weist die Heizvorrichtung beispielsweise, insbesondere anstelle des internen Wärmeübertragers oder fluidtechnisch parallel zu dem internen Wärmeübertrager geschaltete, Fluidanschlüsse zur Einbindung eines externen Wärmeübertragers des Warmwasserspeichers auf. Durch die erfindungsgemäße Ausgestaltung kann ein vorteilhaft platzsparendes Heizsystem zur Verfügung gestellt werden. Insbesondere kann auf einen zusätzlichen Warmwasserspeicher verzichtet werden.

Weiter wird vorgeschlagen, dass das Heizsystem zumindest einen Puffertank aufweist, der in dem Primärkreislauf angeordnet ist oder zu einer Anordnung in dem Primärkreislauf vorgesehen ist. In zumindest einer Ausgestaltung der Heizvorrichtung weist diese den Puffertank auf, insbesondere unabhängig von der verwendeten Heizeinheit beziehungsweise Alternativheizeinheit. In einer alternativen Ausgestaltung der Heizvorrichtung weist diese zumindest einen Montageplatz zur Anbringung des Puffertanks auf, so dass dieser insbesondere bei einem Austausch einer der Heizeinheiten durch die Alternativeinheit in den Primärkreislauf integriert werden kann. In einem in den Primärkreislauf angeordneten Zustand ist der Puffertank vorzugsweise fluidtechnisch in einen zu dem Wärmeübertrager führenden Wärmeübertragervorlauf des Primärkreislaufs eingebunden. Der Puffertank ist vorzugsweise dazu vorgesehen, insbesondere zu Beginn einer sekundärseitigen Wasserentnahme, den Wärmeübertrager solange mit Wärme zu versorgen, bis eine Kombination der Heizeinheiten und/oder Alternativheizeinheit einen mit der Wasserentnahme verbundenen Wärmebedarf decken können. Die zumindest zwei Heizeinheiten umfassen beispielsweise eine erste Heizeinheit, insbesondere den Brennstoffheizblock, und zumindest eine weitere Heizeinheit, insbesondere die Inhauseinheit der Wärmepumpe. Eine Kombination der Heizeinheiten und/oder Alternativheizeinheit kann abhängig von einer Konfiguration der Heizvorrichtung und abhängig von einem Wärmebedarf beispielsweise nur die erste Heizeinheit, nur die weitere Heizeinheit, nur die Alternativheizeinheit, die erste Heizeinheit und die weitere Heizeinheit oder die Alternativheizeinheit und die weitere Heizeinheit sein. Durch die erfindungsgemäße Ausgestaltung kann eine Zuverlässigkeit der Warmwasseraufbereitung vorteilhaft unabhängig von den verwendeten Heizeinheiten beziehungsweise der Alternativheizeinheit gehalten werden. Insbesondere kann eine Heizeinheit mit einem Brenner durch eine elektrische Alternativheizeinheit, insbesondere durch eine elektrische Alternativheizeinheit mit vorteilhaft geringer Nennleistung, ausgetauscht werden, wobei vorteilhaft geringe Komforteinbußen für einen Benutzer in Bezug auf die Warmwasseraufbereitung entstehen. Insbesondere kann eine vorteilhaft zuverlässige Warmwasseraufbereitung bereits mit einer elektrischen Alternativheizeinheit mit einer Nennleistung zwischen 3,5 KW und 9 kW erreicht werden.

Weiter wird vorgeschlagen, dass das Heizsystem ein, insbesondere das bereits genannte Gehäuse aufweist, wobei die zumindest zwei Heizeinheiten zusammen mit dem zumindest einen Puffertank zumindest teilweise in dem Gehäuse angeordnet sind oder wobei die Alternativheizeinheit zusammen mit dem zumindest einen Puffertank zu einer zumindest teilweisen Anordnung in dem Gehäuse vorgesehen sind. In einer vorteilhaft umrüstungsfreundlichen Ausgestaltung der Heizvorrichtung ist diese dazu vorgesehen, ein Montagemodul des Heizsystems aufzunehmen, an welchem die Alternativheizeinheit und der Puffertank vormontiert und insbesondere fluidtechnisch miteinander verbunden sind. Durch die erfindungsgemäße Ausgestaltung kann die Heizvorrichtung vorteilhaft kompakt gehalten werden. Insbesondere kann eine Verrohrung vorteilhaft kurz und ein Druckabfall innerhalb des Primärkreislaufs vorteilhaft klein gehalten werden. Insbesondere kann eine bereits vorhandene Rohrlegung außerhalb des Gehäuses bei einer Nachrüstung der Heizvorrichtung mit dem Puffertank vorteilhaft unverändert beibehalten werden.

Weiter wird vorgeschlagen, dass das Heizsystem zumindest ein Fluidkontrollelement zur wahlweisen Durchströmung oder zur zumindest teilweisen Umgehung des zumindest einen Puffertanks, des Wärmeübertragers und/oder zumindest einer der Heizeinheiten beziehungsweise der Alternativheizeinheit umfasst. Die Fluidkontrollelemente sind vorzugsweise dazu vorgesehen, einzustellen, ob Wärme in dem Puffertank gespeichert wird, insbesondere unter Umgehung des Wärmeübertragers, ob Wärme aus dem Puffertank entnommen wird, insbesondere unter Umgehung einer der Heizeinheiten und/oder der Alternativheizeinheit und/oder ob der Puffertank umgangen wird, insbesondere zur Wärmeübertragung von einer Kombination der Heizeinheiten und/oder der Alternativheizeinheit auf den Wärmeübertrager. Das zumindest eine Fluidkontrollelement ist vorzugsweise als Ventil, insbesondere als 3-Wege-Ventil, Sperrventil oder Stetigventil, ausgebildet. Das Heizsystem umfasst vorzugsweise zumindest ein erstes Fluidkontrollelement, zu einem Einstellen, ob oder mit welchem Anteil eines Gesamtvolumenstroms der Puffertank durchströmt wird. Das Heizsystem umfasst vorzugsweise zumindest ein weiteres Fluidkontrollelement zu einer Festlegung einer Durchströmungsrichtung des Wärmeträgers durch den Puffertank. Weist die Heizvorrichtung den Puffertank auf, umfasst die Heizvorrichtung vorzugsweise auch das zumindest eine Fluidkontrollelement. Alternativ sind die Fluidkontrollsysteme dazu vorgesehen, zusammen mit dem Puffertank in der Heizvorrichtung installiert zu werden, insbesondere durch Vormontage an dem Montagemodul. Durch die erfindungsgemäße Ausgestaltung kann ein Ladezustand des Puffertanks vorteilhaft flexibel geändert werden. Insbesondere kann der Puffertank gezielt in Abhängigkeit von einer Dauer zur Betriebsaufnahme einer der Heizeinheiten und/oder der Alternativheizeinheit angesteuert werden. Insbesondere kann ein Aufnahmevolumen des Puffertanks vorteilhaft klein gehalten werden. Insbesondere kann eine Wiederaufladezeit des Puffertanks vorteilhaft klein gehalten werden.

Ferner wird vorgeschlagen, dass der zumindest eine Puffertank zumindest einen Warmfluideinlass und einen Warmfluidauslass zu einer Versorgung des Wärmeübertragers mit Wärme und einen Ladefluidanschluss zu einer Änderung eines Ladezustands des zumindest einen Puffertanks umfasst. Der Puffertank ist vorzugsweise mit dem Warmfluideinlass und dem Warmfluidauslass in den Wärmeübertragervorlauf fluidtechnisch eingebunden. Der Warmfluideinlass ist vorzugsweise zu einem Empfang des Wärmeträgers von einer Kombination der Heizeinheiten und/oder der Alternativheizeinheit vorgesehen. Der Warmfluidauslass ist vorzugsweise zu einer Ausgabe des Wärmeträgers an den Wärmeübertrager vorgesehen. Der Puffertank weist vorzugsweise eine Ausrichtungsachse auf, welche zu einem Betrieb des Puffertanks dazu vorgesehen ist, zumindest im Wesentlichen parallel zur Erdschwerkraft ausgerichtet zu werden. Unter "im Wesentlichen parallel" soll hier insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Eine zu der Ausrichtungsachse senkrecht verlaufende Ebene unterteilt den Puffertank in eine Deckenhälfte und eine Bodenhälfte. Der Warmfluidauslass und der Warmfluideinlass sind vorzugsweise in der Deckenhälfte angeordnet. Besonders bevorzugt ist ein zu der Ausrichtungsachse parallel verlaufender Höhenabstand zwischen dem Warmfluidauslass und dem Warmfluideinlass kleiner als 33 %, bevorzugt kleiner als 25 %, besonders bevorzugt kleiner als 15 %, einer maximalen Höhenerstreckung des Puffertanks parallel zu der Ausrichtungsachse. Eine direkter Fluidpfad von dem Warmfluideinlass durch den Puffertank zu dem Warmfluidauslass umgeht vorzugsweise einen Großteil des Aufnahmevolumens des Puffertanks, insbesondere sodass eine Eingangstemperatur des Wärmeträgers an dem Warmfluideinlass zumindest im Wesentlichen gleich groß, insbesondere bis auf eine Temperaturdifferenz von weniger als 3 K, vorzugsweise von weniger als 1 K, besonders bevorzugt von weniger als 0,5 K, wie eine Ausgangstemperatur des Wärmeträgers an dem Warmfluidauslass ist. Der Ladefluidanschluss ist vorzugsweise in der Bodenhälfte des Puffertanks angeordnet. Ein Fluidpfad von dem Ladefluidanschluss durch den Puffertank zu dem Warmfluidauslass ist vorzugsweise zu einer Wärmeentnahme aus dem Puffertank vorgesehen. Ein Fluidpfad von dem Warmfluideinlass durch den Puffertank zu dem Ladefluidanschluss ist vorzugweise zu einer Speicherung von Wärme in dem Puffertank vorgesehen. Das weitere Fluidkontrollelement ist vorzugsweise an dem Ladefluidanschluss angeschlossen, um eine Strömungsrichtung des Wärmeträgers durch den Ladefluidanschluss einzustellen. Durch die erfindungsgemäße Ausgestaltung kann der Puffertank vorteilhaft schnell wieder aufgeladen werden. Insbesondere können Zeiten, in denen der Puffertank einen kurzfristigen Wärmebedarf einer weiteren sekundärseitigen Wasserentnahme nicht ausreichend überbrücken kann, vorteilhaft klein gehalten werden.

Des Weiteren wird vorgeschlagen, dass ein Abstand zwischen dem Warmfluidauslass und dem Ladefluidanschluss in Abhängigkeit von einer Betriebsaufnahmedauer zumindest einer der Heizeinheiten und/oder der Alternativheizeinheit ausgelegt ist. Vorzugsweise ist ein Großteil, bevorzugt zumindest 50 %, besonders bevorzugt mehr als 75 %, insbesondere zumindest 90 %, des Aufnahmevolumens des Puffertanks zwischen dem Ladefluidanschluss und dem Warmfluidauslass angeordnet. Nach einer Initiierung einer sekundärseitigen Wasserentnahme an dem Wärmeübertrager benötigt eine Kombination der Heizeinheiten und/oder der Alternativheizeinheit eine Betriebsaufnahmedauer, um einen Betriebspunkt zu erreichen, welcher einen Wärmebedarf der sekundärseitigen Wasserentnahme decken kann. Der Puffertank ist vorzugsweise dazu ausgelegt, genügend Wärme zu speichern, um eine von der Kombination der Heizeinheiten und/oder Alternativheizeinheit benötigte maximale Betriebsaufnahmedauer zu überbrücken. Der Puffertank kann dazu ausgelegt sein, eine fehlende Wärmebereitstellung durch die Kombination der Heizeinheiten und/oder der Alternativheizeinheit vollständig auszugleichen, so dass ein Wärmebedarf der sekundärseitigen Wasserentnahme vollständig gedeckt ist. Alternativ ist der Puffertank dazu ausgelegt, während der Betriebsaufnahmedauer bei einer festgelegten maximalen Wasserentnahmerate an dem Wärmeübertrager zumindest eine festgelegte Mindesttemperatur des entnommenen Wassers aufrechtzuerhalten. Der Abstand ist besonders bevorzugt ausgelegt in Abhängigkeit von einer Heizleistung und/oder einer Anlaufzeit der zweiten Heizeinheit, in Abhängigkeit einer Wärmekapazität des, insbesondere gesamten, Primärkreislaufs und/oder in Abhängigkeit des gewünschten Komfortlevels, insbesondere der zu erreichenden Mindesttemperatur. Durch die erfindungsgemäße Ausgestaltung kann ein vorteilhaft hoher Benutzerkomfort, insbesondere vorteilhaft unabhängig von der Art der verwendeten Heizeinheit und/oder Alternativheizeinheit erreicht werden. Insbesondere können Komforteinbußen bei einem Umstieg von einer Heizeinheit mit einem Brenner auf eine elektrische Alternativheizeinheit vorteilhaft klein gehalten werden.

Darüber hinaus wird ein Verfahren zum Betrieb eines erfindungsgemäßen Heizsystems in einer Ausgestaltung mit dem zumindest einen Puffertank vorgeschlagen, wobei in zumindest einem Verfahrensschritt Brauch- und/oder Trinkwasser mittels des zumindest einen Puffertanks erwärmt wird. Das Verfahren wird vorzugsweise durch eine sekundärseitige Wasserentnahme an dem Wärmeübertrager ausgelöst. Die Steuer- und/oder Regeleinheit lenkt zu Beginn der sekundärseitigen Wasserentnahme den Wärmeträger innerhalb des Primärkreislaufs mittels des zumindest einen Fluidkontrollelements vorzugsweise durch den Ladefluidanschluss zu dem Warmfluidauslass und von dort zu dem Wärmeübertrager. Insbesondere strömt durch den Ladefluideinlass ein relativ kalter Wärmeträger, welcher den bereits in dem Puffertank befindlichen relativ warmen Wärmeträger durch den Warmfluidauslass hindurch verdrängt. Die Steuer- und/oder Regeleinheit nimmt zu Begin der sekundärseitigen Wasserentnahme vorzugsweise eine Kombination der Heizeinheiten und/oder der Alternativheizeinheit in Betrieb, um einen mit der sekundärseitigen Wasserentnahme verbundenen Wärmebedarf zu decken. Wenn die Kombination der Heizeinheiten und/oder der Alternativheizeinheit betriebsbereit sind, lenkt die Steuer- oder Regeleinheit den Wärmeträger mittels des zumindest einen Fluidkontrollelements durch die Kombination der Heizeinheiten und/oder der Alternativheizeinheit zu dem Warmfluideinlass. Die Steuer- und/oder Regeleinheit bevorzugt zur Deckung des Wärmebedarfs vorzugsweise die zumindest eine weitere Heizeinheit gegenüber der ersten Heizeinheit und/oder der Alternativheizeinheit. Insbesondere nimmt die Steuer- oder Regeleinheit die erste Heizeinheit oder die Alternativheizeinheit nur dann in Betrieb, wenn eine Wärmebereitstellung durch die zumindest eine weitere Heizeinheit bei einem vorgesehenen Betriebspunkt der weiteren Heizeinheit nicht ausreichend ist, um den Wärmebedarf zu decken. Der Puffertank ist vorzugsweise derart ausgelegt, dass die Kombination der Heizeinheiten und/oder der Alternativheizeinheit betriebsbereit ist, bevor der relativ kalte Wärmeübertrager den Warmfluidauslass erreicht. Bei einem Eintritt des Wärmeträgers durch den Warmfluideinlass umgeht eine Strömung des Wärmeträgers vorzugsweise zumindest einen Großteil des Puffertanks und strömt durch den Warmfluidauslass direkt zu dem Wärmeübertrager. Eine Wärmeverteilung innerhalb des Puffertanks bleibt während einer Versorgung des Wärmeübertragers mittels der Kombination an Heizeinheiten und/oder Alternativheizeinheit abgesehen von einem Thermalisierungsprozess im Wesentlichen erhalten. Nach einer Beendigung der sekundärseitigen Wasserentnahme lenkt die Steuer- oder Regeleinheit den Wärmeträger mittels des zumindest einen Fluidkontrollelements vorzugsweise durch die Kombination der Heizeinheiten und/oder der Alternativheizeinheit zu dem Warmfluideinlass zu dem Ladefluidauslass, sodass ein relativ warmer Anteil des Wärmeübertragers einen relativ kalten Anteil des Wärmeübertragers aus dem Puffertank durch den Ladefluidauslass verdrängt. Ist der Puffertank hinreichend mit Wärme aufgeladen, beendet die Steuer- oder Regeleinheit vorzugsweise einen Betrieb der Kombination der Heizeinheiten und/oder der Alternativheizeinheit. Ob hinreichend Wärme in dem Puffertank gespeichert ist, kann die Steuer- oder Regeleinheit beispielsweise in Abhängigkeit von einem Temperatursensor an dem Ladefluidauslass oder innerhalb des Puffertanks und/oder in Abhängigkeit von einer Zeitdauer, mit welcher der relativ warme Wärmeträger in den Puffertank eingespeist wurde, ermitteln. Durch die erfindungsgemäße Ausgestaltung kann ein vorteilhaft hoher Benutzerkomfort, insbesondere vorteilhaft unabhängig von der Art der verwendeten Heizeinheit und/oder Alternativheizeinheit erreicht werden. Insbesondere können Komforteinbußen bei einem Umstieg von einer Heizeinheit mit einem Brenner auf eine elektrische Alternativheizeinheit vorteilhaft klein gehalten werden. Ferner kann eine Betriebsaufnahmedauer einer als Wärmepumpe ausgebildeten Heizeinheit vorteilhaft gepuffert werden, sodass die Wärmepumpe in vorteilhaft vielen Situationen auch ohne Unterstützung der anderen, insbesondere als Brennstoffheizblock ausgebildeten, Heizeinheit zur Deckung eines vorteilhaft großen, insbesondere des gesamten, Wärmebedarfs eingesetzt werden kann, insbesondere ohne Komforteinbußen. Ferner kann die als Wärmepumpe ausgebildete Heizeinheit, insbesondere ohne Komforteinbußen, vorteilhaft klein ausgelegt werden. Ferner kann ein vorteilhaft großes Verhältnis von jährlich eingesetzter regenerativer Energie zu eingesetzter fossiler Energie erreicht werden.

In einer weiteren Ausgestaltung der Erfindung wird eine Heizvorrichtung, insbesondere eine Hybridheizvorrichtung, vorgeschlagen, die ein Gehäuse, eine als Wärmepumpe ausgebildete Heizeinheit und eine als Brennstoffheizblock, insbesondere als Gasheizblock, ausgebildete Heizeinheit aufweist, die jeweils zumindest teilweise innerhalb des Gehäuses angeordnet sind. In zumindest einer Ausgestaltung weist die Heizvorrichtung den Wärmeübertrager auf, welcher vorzugsweise innerhalb des Gehäuses angeordnet ist. Alternativ oder zusätzlich weist die Heizvorrichtung die Fluidanschlüsse für einen externen Wärmeübertrager des Warmwasserspeichers auf. In einer Ausgestaltung mit Wärmeübertrager weist die Heizvorrichtung vorzugsweise den Puffertank und/oder eine Montagestelle, welche zur Anordnung des Puffertanks vorgesehen ist, auf, wobei der Puffertank und/oder die Montagestelle vorzugsweise innerhalb des Gehäuses angeordnet sind. Durch eine entsprechende Ausgestaltung kann eine besonders kompakte und flexibel einsetzbare Heizvorrichtung geschaffen werden, und zwar insbesondere, wenn eine der Heizeinheiten zum Austausch vorgesehen ist.

Das erfindungsgemäße Heizsystem, das erfindungsgemäße Verfahren und die erfindungsgemäße Heizvorrichtung sollen hierbei nicht auf die oben beschriebene Anwendung und Ausführungsform beschränkt sein. Insbesondere kann das erfindungsgemäße Heizsystem, das erfindungsgemäße Verfahren und die erfindungsgemäße Heizvorrichtung zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen.

### Zeichnungen

Weitere Vorteile ergeben sich aus der folgenden Zeichnungsbeschreibung. In den Zeichnungen sind drei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigt:
- Fig. 1: eine schematische Darstellung eines erfindungsgemäßen Heizsystems mit einer erfindungsgemäßen Heizvorrichtung und mit einer austauschbar zu der erfindungsgemäßen Heizvorrichtung hinzufügbaren Alternativheizeinheit,
- Fig. 2: eine schematische Darstellung einer alternativen Ausgestaltung eines erfindungsgemäße Heizsystems mit einer erfindungsgemäßen Heizvorrichtung ohne internen Puffertank, welche insbesondere als Durchlaufheizer ausgebildet ist und für welche kein externer Warmwassertank vorgesehen ist,
- Fig. 3: einen schematischen Hydraulikplan der erfindungsgemäßen Heizvorrichtung aus Figur 2 in einer Konfiguration mit einer ersten Heizeinheit,
- Fig. 4: einen schematischen Hydraulikplan der erfindungsgemäßen Heizvorrichtung aus Figur 2 in einer Konfiguration mit einer Alternativheizeinheit,
- Fig. 5: ein schematisches Flussdiagramm eines erfindungsgemäßen Verfahrens,
- Fig. 6: eine schematische Darstellung einer weiteren alternativen Ausgestaltung eines erfindungsgemäßen Heizsystems mit einer erfindungsgemäßen Heizvorrichtung mit internem Puffertank und
- Fig. 7: einen schematischen Hydraulikplan der erfindungsgemäßen Heizvorrichtung aus Figur 6.

### Beschreibung des Ausführungsbeispiels

Die Figur 1 zeigt eine schematische Darstellung eines Heizsystems 10a. Das Heizsystem 10a weist eine Heizvorrichtung 12a auf. Die Heizvorrichtung 12a ist als eine Hybridheizvorrichtung ausgebildet. Die Heizvorrichtung 12a ist dazu vorgesehen, den Wärmebedarf eines Wohngebäudes 24a zu decken. Der Wärmebedarf des Wohngebäudes 24a ist zumindest überwiegend durch eine Wohnraumtemperierung und durch eine Brauch- und/oder Trinkwassertemperierung gebildet.

Die Heizvorrichtung 12a weist eine erste Heizeinheit 14a auf. Die erste Heizeinheit 14a ist als ein Brennstoffheizblock ausgebildet. Die erste Heizeinheit 14a ist als ein Gasheizblock ausgebildet. Die Heizvorrichtung 12a weist eine zweite Heizeinheit 16a auf. Die zweite Heizeinheit 16a ist als zumindest ein Teil einer Wärmepumpe ausgebildet. Die zweite Heizeinheit 16a ist als eine Indoor Unit einer Wärmepumpe ausgebildet. Die Indoor Unit steht in Verbindung mit einer Outdoor Unit 26a der Wärmepumpe, welche außerhalb des Wohngebäudes 24a angeordnet ist. Die zweite Heizeinheit 16a ist zu einer Bereitstellung von Temperaturen bis zu 55°C vorgesehen. Die erste Heizeinheit 14a ist zu einer Bereitstellung von Temperaturen oberhalb von 55°C vorgesehen. Wenn also in dem Wohngebäude 24a Temperaturen, z.B. Brauch- und/oder Trinkwassertemperaturen von mehr als 55°C angefordert werden unterstützt die erste Heizeinheit 14a die zweite Heizeinheit 16a. Auch bei besonders kalten Außentemperaturen kann die erste Heizeinheit 14a unterstützend wirken.

Das Wohngebäude 24a umfasst eine Raumheizung 28a. Die Raumheizung 28a ist beispielhaft als eine Fußbodenheizung ausgebildet. Alternative Raumheizungen sind jedoch selbstverständlich ebenfalls denkbar. Die Heizvorrichtung 12a ist zu einem Betrieb der Raumheizung 28a vorgesehen. Das Wohngebäude 24a umfasst einen Warmwassertank 30a. Die Heizvorrichtung 12a ist zu einer Erwärmung des Brauch- und/oder Trinkwassers in dem Warmwassertank 30a vorgesehen.

Das Heizsystem 10a, insbesondere die Heizvorrichtung 12a, weist ein Gehäuse 20a auf. Die erste Heizeinheit 14a ist in dem Gehäuse 20a angeordnet. Die zweite Heizeinheit 16a ist zumindest teilweise in dem Gehäuse 20a angeordnet. Die Indoor Unit der Wärmepumpe ist in dem Gehäuse 20a angeordnet. Das Heizsystem 10a, insbesondere die Heizvorrichtung 12a, weist eine elektronische Steuer- und/oder Regeleinheit 22a auf. Die Steuer- und/oder Regeleinheit 22a ist innerhalb des Gehäuses 20a angeordnet. Die Steuer- und/oder Regeleinheit 22a ist zumindest dazu vorgesehen, die erste Heizeinheit 14a zu steuern und/oder zu regeln. Die Steuer- und/oder Regeleinheit 22a ist zumindest dazu vorgesehen, die zweite Heizeinheit 16a zu steuern und/oder zu regeln. Das Heizsystem 10a, insbesondere die Heizvorrichtung 12a, weist ein Nutzerinterface 32a auf. Das Nutzerinterface 32a erlaubt eine Einstellung der Steuer- und/oder Regeleinheit 22a, der ersten Heizeinheit 14a und/oder der zweiten Heizeinheit 16a. Das Nutzerinterface 32a kann über eine Oberfläche des Gehäuses 20a zugreifbar oder bedienbar sein. Alternativ ist auch eine drahtlose Bedienung über eine Fernbedienung oder ein anderes Mobilendgerät (z.B. Smartphone) denkbar. Das Heizsystem 10a, insbesondere die Heizvorrichtung 12a, weist ein Hydrauliksystem 34a auf. Das Hydrauliksystem 34a ist zumindest teilweise, vorzugsweise überwiegend oder vollständig, in dem Gehäuse 20a angeordnet. Die Steuer- und/oder Regeleinheit 22a ist zumindest dazu vorgesehen, das Hydrauliksystem 34a zu steuern und/oder zu regeln.

Das Heizsystem 10a weist eine Alternativheizeinheit 18a auf. Die Alternativheizeinheit 18a ist als ein Elektroheizblock ausgebildet. Die Alternativheizeinheit 18a könnte alternativ auch als Wasserstoffheizblock ausgebildet sein. Die Alternativheizeinheit 18a ist zu einer Bereitstellung von Temperaturen oberhalb von 55°C vorgesehen. Die Alternativheizeinheit 18a ist dazu vorgesehen, innerhalb des Gehäuses 20a angeordnet zu werden. Die als Brennstoffheizblock ausgebildete erste Heizeinheit 14a ist zum Austausch vorgesehen. Die erste Heizeinheit 14a ist zum Austausch mit der Alternativheizeinheit 18a vorgesehen. Die Alternativheizeinheit 18a kann die erste Heizeinheit 14a in der Heizvorrichtung 12a ersetzen. Die Alternativheizeinheit 18a kann anstelle der ersten Heizeinheit 14a in das Gehäuse 20a montiert werden. Dabei kann es nötig sein, dass die erste Heizeinheit 14a aus dem Gehäuse 20a entfernt wird. Die Steuer- und/oder Regeleinheit 22a ist zumindest dazu vorgesehen, die Alternativheizeinheit 18a zu steuern und/oder zu regeln. Die Alternativheizeinheit 18a ist kompatibel mit dem Hydrauliksystem 34a des Heizsystems 10a. Die Alternativheizeinheit 18a ist kompatibel mit dem Nutzerinterface 32a des Heizsystems 10a. Die Alternativheizeinheit 18a ist kompatibel mit dem Warmwassertank 30a. Die Alternativheizeinheit 18a ist kompatibel mit der Raumheizung 28a. Die Alternativheizeinheit 18a ist kompatibel mit der zweiten Heizeinheit 16a. Die Alternativheizeinheit 18a ist dazu vorgesehen, ein Signal zumindest einer der Heizeinheiten 14a, 16a, insbesondere der zweiten Heizeinheit 16a, der Heizvorrichtung 12a zu verarbeiten. Der Austausch der ersten Heizeinheit 14a mit der Alternativheizeinheit 18a ist ein Plug & Play-Vorgang.

Es ist denkbar, dass nach einem Austausch oder Einbau der Alternativheizeinheit 18a diese elektrisch mit einer Signalleitung verbunden ist, welche zuvor zu einer Steuerung eines Ventilators / Lüfters der durch die Alternativheizeinheit 18a ersetzten ersten Heizeinheit 14a, insbesondere eines Ventilators / Lüfters des Gasheizblocks, vorgesehen war. Die Stromversorgung des Ventilators / Lüfters des Gasheizblocks kann dadurch vorteilhaft zu einer Stromversorgung des Elektronikheizblocks, insbesondere zumindest einer Steuerplatine des Elektronikheizblocks wiederverwendet werden. Zudem kann vorteilhaft ein besonders einfacher Umbau ermöglicht werden, welcher insbesondere einen minimalen Impakt auf ein Steuerungsdesign oder einen Kabelbaum des Heizsystems 10a besitzt.

In den Figuren 2 bis 7 sind zwei weitere Ausführungsbeispiele der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figur 1, verwiesen werden kann. Zur Unterscheidung der Ausführungsbeispiele ist der Buchstabe a den Bezugszeichen des Ausführungsbeispiels in der Figur 1 nachgestellt. In den Ausführungsbeispielen der Figuren 2 bis 7 ist der Buchstabe a durch die Buchstaben b bis c ersetzt.

Figur 2 zeigt ein Heizsystem 10b mit einer Heizvorrichtung 12b. Die Heizvorrichtung 12b ist insbesondere als Hybridheizvorrichtung ausgebildet. Die Heizvorrichtung 12b umfasst zumindest eine erste Heizeinheit 14b und eine zweite Heizeinheit 16b. Die erste Heizeinheit 14b ist vorzugsweise als Brennstoffheizblock, insbesondere Gasheizblock, ausgebildet und die zweite Heizeinheit 16b umfasst vorzugsweise einen Wärmeübertrager einer Wärmepumpe. Das Heizsystem 10b umfasst eine Alternativheizeinheit 18b, die insbesondere als Elektroheizblock ausgebildet ist. Die Heizvorrichtung 12b ist vorzugsweise derart ausgebildet, dass die erste Heizeinheit 14b mit der Alternativheizeinheit 18b austauschbar ist.

Das Heizsystem 10b umfasst einen Primärkreislauf. Der Primärkreislauf umfasst zumindest einen von den Heizeinheiten 14b, 16b und/oder der Alternativheizeinheit 18b unterschiedlichen Wärmeübertrager 36b zur Erwärmung von Brauch- und/oder Trinkwasser. Der Wärmeübertrager 36b ist vorzugsweise als Durchlauferhitzer ausgelegt, insbesondere zumindest bei einem Betrieb mit der ersten Heizeinheit 14b. Das Heizsystem 10b kann insbesondere auf den Warmwassertank 30a aus Figur 1 verzichten. Für einen Betrieb mit der Alternativheizeinheit 18b, welche insbesondere eine geringere Heizleistung und/oder eine längere Betriebsaufnahmedauer als die erste Heizeinheit 14b aufweist, umfasst das Heizsystem 10b einen Puffertank 38b, welcher dazu vorgesehen ist, bei einem Einbau der Alternativheizeinheit 18b in der Heizvorrichtung 12b integriert zu werden. Durch eine derartige Ausgestaltung kann der bereits verbaute Wärmeübertrager 36b mit vorteilhaft geringen Nachrüstkosten auch mit der Alternativheizeinheit 18b im vollen Funktionsumfang genutzt werden.

Figur 3 und Figur 4 zeigen je einen Hydraulikplan der Heizvorrichtung 12b, 12b'. In Figur 3 ist die Heizvorrichtung 12b in einer Konfiguration mit der ersten Heizeinheit 14b gezeigt. In Figur 4 ist die Heizvorrichtung 12b' in einer Konfiguration gezeigt, in welcher die erste Heizeinheit 14b durch die Alternativheizeinheit 18b ersetzt wurde. Zur Unterscheidung der Konfigurationen ist den Bezugszeichen der Figur 4 ein Apostroph angehängt.

Der Primärkreislauf umfasst vorzugsweise eine Fluidfördereinheit 56b, 56b', insbesondere eine Pumpe, zu einem Umwälzen eines Wärmeträgers, insbesondere Heizwasser, innerhalb des Primärkreislaufs. Der Primärkreislauf umfasst vorzugsweise die erste Heizeinheit 14b oder die Alternativheizeinheit 18b' sowie die zweite Heizeinheit 16b, 16b'. Die Heizeinheit 14b oder die Alternativheizeinheit 18b' ist vorzugsweise stromabwärts der Fluidfördereinheit 56b, 56b' angeordnet. Die zweite Heizeinheit 16b, 16b' ist beispielsweise stromaufwärts der Fluidfördereinheit 56b, 56b' angeordnet. Insbesondere sind die zweite Heizeinheit 16b, 16b' und die erste Heizeinheit 14b oder die Alternativheizeinheit 18b' fluidtechnisch in Reihe geschaltet oder schaltbar. Der Primärkreislauf umfasst vorzugsweise einen an einem Fluidauslass der ersten Heizeinheit 14b oder der Alternativheizeinheit 18b' angeschlossenen Wärmeübertragervorlauf 66b, 66b'. Der Wärmeübertragervorlauf 66b, 66b' ist vorzugsweise an einem Fluideinlass des Wärmeübertragers 36b, 36b' angeschlossen. Der Primärkreislauf umfasst vorzugsweise einen Wärmeübertragerrücklauf 68b, 68b', der an einem Fluidauslass des Wärmeübertragers 36b, 36b' und an einem Fluideinlass der zweiten Heizeinheit 16b, 16b' angeschlossen ist. Der Wärmeübertrager 36b, 36b' umfasst vorzugsweise eine Sekundärseite mit einem Wasserquellanschluss 64b, 64b' zu einem Empfang von, insbesondere untemperiertem, Trink- und/oder Brauchwasser und einem Wasserausgabeanschluss 62b' zu einer Ausgabe des Trink- und/oder Brauchwassers mit einer vorgegebenen Solltemperatur. Zur Erwärmung des Trink- und/oder Brauchwassers auf die Solltemperatur und gegebenenfalls zusätzlich zum Betrieb einer Raumheizung 28b (vgl. Fig. 2) ist ein Wärmebedarf erforderlich, der von einer Kombination der Heizeinheiten 14b, 16b, 16b' und/oder der Alternativheizeinheit 18b' zu erbringen ist.

Vorzugsweise umfasst der Primärkreislauf zumindest einen von dem Wärmeübertragervorlauf 66b, 66b' abzweigenden Heizungsvorlauf 58b, 58b' zur Versorgung der Raumheizung 28b mit dem Wärmeträger (vgl. Fig. 2). Ein Heizungsrücklauf 60b, 60b' des Primärkreislaufs mündet vorzugsweise in den Wärmeübertragerrücklauf 68b'. Vorzugsweise umfasst das Heizsystem 10b zumindest ein Heizungsfluidstellelement 54b, 54b', zu einem Einstellen einer Aufteilung eines Gesamtvolumenstroms in dem Primärkreislauf auf zumindest die Raumheizung 28b, 28b' und den Wärmeübertrager 36b, 36b'. Das Heizungsfluidstellelement 54b, 54b' ist hier beispielhaft in dem Wärmeübertragervorlauf 66b, 66b', alternativ in dem Wärmeübertragerrücklauf 68b, 68b', angeordnet. Die Heizvorrichtung 12b, 12b' umfasst vorzugsweise ein Gehäuse 20b, 20b', in welchem die erste Heizeinheit 14b oder die Alternativheizeinheit 18b', die zweite Heizeinheit 16b, 16b', die Fluidfördereinheit 56b, 56b' und der Wärmeübertrager 36b, 36b' sowie insbesondere der Wärmeübertragervorlauf 66b, 66b', der Wärmeübertragerrücklauf 68b, 68b' und das Heizungsfluidstellelement 54b gemeinsam angeordnet sind.

In der Konfiguration der Heizvorrichtung 12b' zu einem Betrieb mit der Alternativheizeinheit 18b' ist der Puffertank 38b' in dem Primärkreislauf angeordnet. Der Puffertank 38b' ist vorzugsweise in den Wärmeübertragervorlauf 66b' integriert, vorzugsweise stromabwärts des Heizungsfluidstellelements 54b'. Der Puffertank 38b' umfasst einen Warmfluideinlass 44b' und einen Warmfluidauslass 46b' zu einer Versorgung des Wärmeübertragers 36b' mit Wärme. Der Warmfluideinlass 44b' ist innerhalb des Wärmeübertragervorlaufs 66b' vorzugsweise stromaufwärts des Warmfluidauslasses 46b' angeordnet. Der Warmfluideinlass 44b' ist vorzugsweise an einem an der Alternativheizeinheit 18b' angeschlossenen Abschnitt des Wärmeübertragervorlaufs 66b' angeschlossen. Der Warmfluidauslass 46b' ist vorzugsweise an einem an dem Wärmeübertrager 36b' angeschlossenen Abschnitt des Wärmeübertragervorlaufs 66b' angeschlossen. Der Warmfluideinlass 44b' und der Warmfluidauslass 46b' sind vorzugsweise beide in einer Deckenhälfte des Puffertanks 38b' angeordnet. Der Puffertank 38b' umfasst einen Ladefluidanschluss 48b' zu einer Änderung eines Ladezustands des Puffertanks 38b'. Der Ladefluidanschluss 48b' ist vorzugsweise in einer Bodenhälfte des Puffertanks 38b' angeordnet. Der Ladefluidanschluss 48b' ist vorzugsweise mittels einer Ladeleitung des Heizsystems 10b fluidtechnisch an dem Wärmeübertragerrücklauf 68b' und/oder dem Heizungsrücklauf 60b' angeschlossen. Der Ladefluidanschluss 48b' ist vorzugsweise mittels einer Entladeleitung des Heizsystems 10b an einem Fluidauslass der Fluidfördereinheit 56b' angeschlossen. Die Entladeleitung zweigt vorzugsweise stromaufwärts der Alternativheizeinheit 18b' von einer Versorgungsleitung des Primärkreislaufs ab, welche von der Fluidfördereinheit 56b' zur Alternativheizeinheit 18b' führt. Ein Abstand zwischen dem Warmfluidauslass 46b' und dem Ladefluidanschluss 48b' ist in Abhängigkeit von einer Betriebsaufnahmedauer der zweiten Heizeinheit 16b' und/oder der Alternativheizeinheit 18b' ausgelegt.

Das Heizsystem 10b umfasst zumindest ein Fluidkontrollelement 40b', 42b' zur wahlweisen Durchströmung oder zur zumindest teilweisen Umgehung des Puffertanks 38b', des Wärmeübertragers 36b' und/oder der Alternativheizeinheit 18b'. Das Heizsystem 10b umfasst hier beispielhaft ein erstes Fluidkontrollelement 40b', welches insbesondere als 3-Wege-Ventil ausgebildet ist. Das erste Fluidkontrollelement 40b' ist vorzugsweise an dem Ladefluidanschluss 48b' angeschlossen und dazu vorgesehen, den Ladefluidanschluss 48b' wahlweise mit der Ladeleitung oder der Entladeleitung fluidtechnisch zu verbinden. Das Heizsystem 10b umfasst beispielhaft ein weiteres Fluidkontrollelement 42b'. Das weitere Fluidkontrollelement 42b' ist vorzugsweise in der Versorgungsleitung zwischen der Fluidfördereinheit 56b' und der Alternativheizeinheit 18b' angeordnet und dazu vorgesehen, die Fluidfördereinheit 56b' wahlweise mit der Alternativheizeinheit 18b' oder der Ladeleitung fluidtechnisch zu verbinden.

Der Puffertank 38b', die Fluidkontrollelemente 40b', 42b', die Ladeleitung und die Entladeleitung sind vorzugweise in dem Gehäuse 20b' gemeinsam angeordnet, insbesondere zusammen mit den bereits in dem Gehäuse 20b' angeordneten genannten Bauteilen.

Figur 5 zeigt ein Verfahren 50b zum Betrieb des Heizsystems 10b in der in Figur 4 gezeigten Konfiguration. In zumindest einem Verfahrensschritt des Verfahrens 50b wird das Brauch- und/oder Trinkwasser mittels des Puffertanks 38b' erwärmt. Das Verfahren 50b wird vorzugsweise durch eine Wasserentnahme auf der Sekundärseite des Wärmeübertragers 36b' ausgelöst. Das Verfahren 50b umfasst vorzugsweise einen Pufferschritt 70b. In dem Pufferschritt 70b nimmt die Steuer- oder Regeleinheit 22b Temperatur oder zumindest eine Minimaltemperatur zu bringen. In dem Pufferschritt 70b leitet die Steuer- und/oder Regeleinheit 22b mittels der Fluidkontrollelemente 40b', 42b' den Wärmeträger von der Fluidfördereinheit 56b' über die Entladeleitung zu dem Ladefluidanschluss 48b' in den Puffertank 38b'. Der in dem Puffertank 38b' gespeicherte, insbesondere relative warme, Wärmeträger wird verdrängt und über den Warmfluidauslass 46b' durch den Wärmeübertrager 36b' geführt. Der Wärmeträger wird vorzugsweise durch den Wärmeübertrager 36b' hindurch und vorzugsweise durch die zweite Heizeinheit 16b' zurück zur Fluidfördereinheit 56b' geführt. In dem Pufferschritt 70b wird die Alternativheizeinheit 18b' vorzugsweise umgangen oder mittels des weiteren Fluidkontrollelements 42b' zu einer gleichzeitigen Versorgung der Raumheizung 28 fluidtechnisch parallel zu dem Puffertank 38b' geschaltet.

Das Verfahren 50b umfasst vorzugsweise eine reguläre Ausgabe 72b, welche von der Steuer- oder Regeleinheit 22b eingeleitet wird, wenn die zweite Heizeinheit 16b' betriebsbereit ist, insbesondere einen vorgesehen Betriebspunkt erreicht hat. Zu Beginn der regulären Ausgabe 72b lenkt die Steuer- oder Regeleinheit 22b den Wärmeträger mittels der Fluidkontrollelemente 40b', 42b' vorzugsweise von der Fluidfördereinheit 56b' durch die Alternativheizeinheit 18b' zu dem Warmfluideinlass 44b' und, insbesondere unter Umgehung eines Großteils eines Aufnahmevolumens des Puffertanks 38b', über den Warmfluidauslass 46b' zu dem Wärmeübertrager 36b'. Der Wärmeträger wird vorzugsweise durch den Wärmeübertrager 36b' hindurch und vorzugsweise durch die zweite Heizeinheit 16b' zurück zur Fluidfördereinheit 56b' geführt. In der regulären Ausgabe 72b kann die Alternativheizeinheit 18b', insbesondere in Abhängigkeit von der abzudeckendem Wärmebedarf, eingeschaltet oder ausgeschaltet sein. Insbesondere nimmt die Steuer- oder Regeleinheit 22b die Alternativheizeinheit 18b' nur in Betrieb, wenn eine Heizleistung der zweiten Heizeinheit 16b nicht ausreicht, um den Wärmebedarf zu decken und/oder wenn eine Erhöhung einer Heizleistung der zweiten Heizeinheit 16b ineffizienter bezogen auf einen elektrischen Energiebedarf als eine Betriebsaufnahme der Alternativheizeinheit 18b' wäre. Vorzugsweise schließt die Steuer- oder Regeleinheit 22b in der regulären Ausgabe 72b den Ladefluidanschluss 48b' mittels der Fluidkontrollelemente 40b', 42b'.

Das Verfahren 50b umfasst vorzugsweise einen Wiederaufladeschritt 74b, der nach einem Beenden der Wasserentnahme auf der Sekundärseite des Wärmeübertragers 36b' ausgeführt wird. In dem Wiederaufladeschritt 74b lenkt die Steuer- oder Regeleinheit 22b mittels der Fluidkontrollelemente 40b', 42b' den Wärmeträger von der Fluidfördereinheit 56b' durch die Alternativheizeinheit 18b zu dem Warmfluideinlass 44b'. Der in dem Puffertank 38b' befindliche, insbesondere relative kalte, Wärmeträger wird über den Ladefluidanschluss 48b' verdrängt und über die Ladeleitung zurück in den Wärmeübertragerrücklauf 68b' und/oder in den Heizungsrücklauf 60b' geführt. Der Wärmeträger wird vorzugsweise durch die zweite Heizeinheit 16b' zurück zur Fluidfördereinheit 56b' geführt. Am Ende des Wiederaufladeschritts 74b, insbesondere wenn der Puffertank 38b' hinreichend mit Wärme gefüllt ist, verschließt die Steuer- und/oder Regeleinheit 22b vorzugsweise den Ladefluidanschluss 48b' mittels des ersten Fluidkontrollelements 40b' und/oder den Warmfluidanschluss mittels des Heizungsfluidstellelements 54b'. Abhängig von einem weiteren Wärmebedarf der Raumheizung 28b kann die Steuer- oder Regeleinheit 22b die zweite Heizeinheit 16b', die Alternativheizeinheit 18b' und/oder die Fluidfördereinheit 56b' ausschalten, in einen Standby-Betrieb versetzen oder weiterbetreiben, insbesondere auf einem anderen Betriebspunkt.

Figur 6 und Figur 7 zeigen ein Heizsystem 10c mit einer Heizvorrichtung 12c. Die Heizvorrichtung 12c ist insbesondere als Hybridheizvorrichtung ausgebildet. Die Heizvorrichtung 12c umfasst vorzugsweise eine erste Heizeinheit 14c, die beispielsweise als Brennstoffheizblock ausgebildet ist. Die Heizvorrichtung 12c umfasst eine zweite Heizeinheit 16c, die beispielsweise als Inhauseinheit einer Wärmepumpe ausgebildet ist. Das Heizsystem 10c umfasst eine Alternativheizeinheit 18c, die insbesondere als Elektroheizblock ausgebildet ist. Die Heizvorrichtung 12c ist vorzugsweise derart ausgebildet, dass die erste Heizeinheit 14c mit der Alternativheizeinheit 18c austauschbar ist. Das Heizsystem 10c umfasst zumindest einen Wärmeübertrager 36c und einen Puffertank 38c, die in einen Primärkreislauf der Heizvorrichtung 12c eingebunden sind. Das Heizsystem 10c umfasst ein Gehäuse 20c. Die zumindest zwei Heizeinheiten 14c, 16c oder die zweite Heizeinheiten 16c und die Alternativheizeinheit 18c sind zusammen mit dem Puffertank 38c zumindest teilweise in dem Gehäuse 20c angeordnet.

In einer Konfiguration mit Puffertank 38c und mit einer als Brennstoffheizblock ausgebildeten ersten Heizeinheit 14c, kann ein zu dem in Figur 4 gezeigten Verfahren 50b analoges Verfahren durchgeführt werden, wobei in allen oben beschriebenen Verfahrensschritten je nach Konfiguration die erste Heizeinheit 16c und die Alternativheizeinheit 18c beliebig austauschbar sind. Insbesondere wird in einer regulären Ausgabe des Verfahrens die erste Heizeinheit 14c von einer Steuer- und/oder Regeleinheit 22c des Heizsystems 10c vorzugsweise nur dann in Betrieb genommen, wenn eine Heizleistung der weiteren Heizeinheit 16c nicht ausreicht, um einen vorgegebenen Wärmebedarf zu decken. Durch eine derartige Ausgestaltung kann ein Verbrauch an fossilen Energieträgern durch die Heizvorrichtung 12c vorteilhaft klein im Verhältnis zu einem Einsatz von elektrischem Strom, insbesondere zu einem Einsatz von regenerativen Energieträgern, gehalten werden. Insbesondere kann durch den Puffertank 38c ein Benutzerkomfort während einer Inbetriebnahme der zweiten Heizeinheit 16c auch ohne Einsatz der ersten Heizeinheit 14c vorteilhaft hoch gehalten werden.

## Patentansprüche

1. Heizsystem (10a; 10b; 10c) mit einer Heizvorrichtung (12a; 12b; 12c), insbesondere Hybridheizvorrichtung, die zumindest zwei Heizeinheiten (14a, 16a; 14b, 16b; 14c, 16c) aufweist, und mit einer Alternativheizeinheit (18a; 18b; 18c), die insbesondere als Elektroheizblock ausgebildet ist.

2. Heizsystem (10a; 10b; 10c) nach Anspruch 1, **dadurch gekennzeichnet, dass** zumindest eine der zumindest zwei Heizeinheiten (14a, 16a; 14b, 16b; 14c, 16c) der Heizvorrichtung (12a; 12b; 12c) zum Austausch mit der Alternativheizeinheit (18a; 18b; 18c) vorgesehen ist.

3. Heizsystem (10a; 10b; 10c) nach einem der vorhergehenden Ansprüche, **dadurch gekennzeichnet, dass** die Heizvorrichtung (12a; 12b; 12c) eine als Brennstoffheizblock, insbesondere Gasheizblock, ausgebildete Heizeinheit (14a; 14b; 14c) aufweist.

4. Heizsystem (10a; 10b; 10c) nach einem der vorhergehenden Ansprüche, **dadurch gekennzeichnet, dass** die Heizvorrichtung (12a; 12b; 12c) eine als Wärmepumpe ausgebildete Heizeinheit (16a; 16b; 16c) aufweist.

5. Heizsystem (10a; 10b; 10c) zumindest nach Anspruch 2 und 3, **dadurch gekennzeichnet, dass** der Brennstoffheizblock zum Austausch vorgesehen ist.

6. Heizsystem (10a; 10b; 10c) nach einem der vorhergehenden Ansprüche, **gekennzeichnet durch** ein Gehäuse (20a; 20b; 20c), wobei die zumindest zwei Heizeinheiten (14a, 16a; 14b, 16b; 14c, 16c) der Heizvorrichtung (12a; 12b; 12c) jeweils zumindest teilweise innerhalb des Gehäuses (20a; 20b; 20c) angeordnet sind.

7. Heizsystem (10a; 10b; 10c) nach Anspruch 6, **dadurch gekennzeichnet, dass** die Alternativheizeinheit (18a; 18b; 18c) innerhalb des Gehäuses (20a; 20b; 20c) angeordnet ist oder dazu vorgesehen ist, innerhalb des Gehäuses (20a; 20b; 20c) angeordnet zu werden.

8. Heizsystem (10a; 10b; 10c) nach einem der vorhergehenden Ansprüche, **gekennzeichnet durch** eine Steuer- und/oder Regeleinheit (22a; 22b; 22c), die dazu vorgesehen ist, die Alternativheizeinheit (18a; 18b; 18c) zu steuern und/oder zu regeln.

9. Heizsystem (10a; 10b; 10c) nach einem der vorhergehenden Ansprüche, **dadurch gekennzeichnet, dass** die Alternativheizeinheit (18a; 18b; 18c) dazu vorgesehen ist, ein Signal zumindest einer der Heizeinheiten (14a, 16a; 14b, 16b; 14c, 16c) der Heizvorrichtung (12a; 12b; 12c) zu verarbeiten.

10. Heizsystem (10b; 10c) nach einem der vorhergehenden Ansprüche, **gekennzeichnet durch** einen Primärkreislauf, welcher zumindest einen von den Heizeinheiten (14b, 16b; 14c, 16c) und/oder der Alternativheizeinheit (18b; 18c) unterschiedlichen Wärmeübertrager (36b; 36c) zur Erwärmung von Brauch- und/oder Trinkwasser umfasst.

11. Heizsystem (10b; 10c) nach Anspruch 10, **gekennzeichnet durch** zumindest einen Puffertank (38b; 38c), der in dem Primärkreislauf angeordnet ist oder zu einer Anordnung in dem Primärkreislauf vorgesehen ist.

12. Heizsystem (10b; 10c) nach Anspruch 11, **gekennzeichnet durch** ein Gehäuse (20b; 20c), wobei die zumindest zwei Heizeinheiten (14b, 16b; 14c, 16c) zusammen mit dem zumindest einen Puffertank (38b; 38c) zumindest teilweise in dem Gehäuse (20b; 20c) angeordnet sind oder wobei die Alternativheizeinheit (18b; 18c) zusammen mit dem zumindest einen Puffertank (38b; 38c) zu einer zumindest teilweisen Anordnung in dem Gehäuse (20b; 20c) vorgesehen sind.

13. Heizsystem (10b; 10c) nach einem der Ansprüche 11 oder 12, **gekennzeichnet durch** zumindest ein Fluidkontrollelement (40b, 42b; 40c, 42c) zur wahlweisen Durchströmung oder zur zumindest teilweisen Umgehung des zumindest einen Puffertanks (38b; 38c), des Wärmeübertragers (36b; 36c) und/oder zumindest einer der Heizeinheiten (14b; 14c) beziehungsweise der Alternativheizeinheit (18b; 18c).

14. Heizsystem (10b; 10c) nach einem der Ansprüche 11 bis 13, **dadurch gekennzeichnet, dass** der zumindest eine Puffertank (38b; 38c) zumindest einen Warmfluideinlass (44b; 44c) und einen Warmfluidauslass (46b; 46c) zu einer Versorgung des Wärmeübertragers (36b; 36c) mit Wärme und einen Ladefluidanschluss (48b; 48c) zu einer Änderung eines Ladezustands des zumindest einen Puffertanks (38b; 38c) umfasst.

15. Heizsystem (10b; 10c) nach Anspruch 14, **dadurch gekennzeichnet, dass** ein Abstand zwischen dem Warmfluidauslass (46b; 46c) und dem Ladefluidanschluss (48b; 48c) in Abhängigkeit von einer Betriebsaufnahmedauer zumindest einer der Heizeinheiten (14b; 14c) und/oder der Alternativheizeinheit (18b; 18c) ausgelegt ist.

16. Verfahren (50b) zum Betrieb eines Heizsystems (10b; 10c) nach einem der Ansprüche 11 bis 15, wobei in zumindest einem Verfahrensschritt Brauch- und/oder Trinkwasser mittels des zumindest einen Puffertanks (38b; 38c) erwärmt wird.

17. Heizvorrichtung (12a; 12b; 12c) für eine Heizsystem (10a; 10b; 10c) nach einem der Ansprüche 1 bis 15.

18. Heizvorrichtung (12a; 12b; 12c), insbesondere Hybridheizvorrichtung, vorzugsweise nach Anspruch 17, **gekennzeichnet durch** ein Gehäuse (20a; 20b; 20c), eine als Wärmepumpe ausgebildete Heizeinheit (16a; 16b; 16c) und eine als Brennstoffheizblock, insbesondere Gasheizblock, ausgebildete Heizeinheit (14a; 14b; 14c), die jeweils zumindest teilweise innerhalb des Gehäuses (20a; 20b; 20c) angeordnet sind.

19. Alternativheizeinheit (18a; 18b; 18c) eines Heizsystems (10a; 10b; 10c) nach einem der Ansprüche 1 bis 15.
